# EUROPÄISCHE PATENTSCHRIFT

(11) **EP 2 208 256 B1**
(45) Veröffentlichungstag und Bekanntmachung des Hinweises auf die Patenterteilung: **18.05.2011**
(21) Anmeldenummer: 07846560.6
(22) Anmeldetag: 12.11.2007
(51) Int. Cl.: H01R 4/34, H01R 9/24

(54) **BEFESTIGUNGSVORRICHTUNG SOWIE SCHALTGERÄT ODER ERFASSUNGSGERÄT MIT EINER BEFESTIGUNGSVORRICHTUNG**
FIXING DEVICE AND SWITCHGEAR OR DETECTION APPLIANCE COMPRISING A FIXING DEVICE
DISPOSITIF DE FIXATION, ET APPAREIL DE COMMANDE OU DE DÉTECTION ÉQUIPÉ D'UN DISPOSITIF DE FIXATION

(43) Veröffentlichungstag der Anmeldung: 21.07.2010
(62) Teilanmeldung aus: 10007575.3
(73) Patentinhaber: Siemens Aktiengesellschaft, 80333 München (DE)
(72) Erfinder: PURI, Werner, 90439 Nürnberg (DE)
(86) Internationale Anmeldenummer: PCT/EP2007/009772
(87) Internationale Veröffentlichungsnummer: WO 2009/062523

(56) Entgegenhaltungen:
- EP-A- 1 039 606
- EP-A- 1 679 766
- WO-A-02/15336
- FR-A- 2 786 611

## Beschreibung

Die vorliegende Erfindung betrifft eine Befestigungsvorrichtung zur Befestigung wenigstens eines elektrischen Leiters an wenigstens einem fixen elektrischen Kontakt, aufweisend wenigstens ein Befestigungselement und wenigstens eine Öffnung zur Einführung des wenigstens einen elektrischen Leiters in die Befestigungsvorrichtung. Ferner betrifft die Erfindung ein Schaltgerät oder ein Erfassungsgerät, mit wenigstens einer Befestigungsvorrichtung zur Befestigung wenigstens eines elektrischen Leiters an wenigstens einem fixen elektrischen Kontakt des Schaltgerätes oder Erfassungsgerätes, aufweisend wenigstens ein Befestigungselement und wenigstens eine Öffnung zur Einführung des wenigstens einen elektrischen Leiters in die Befestigungsvorrichtung.

Zur Erfüllung ihrer Funktionen werden an Schaltgeräten oder Erfassungsgeräten, wie beispielsweise Positionsschaltern, elektrische Leiter angeschlossen. Die elektrischen Leiter werden dabei direkt oder indirekt, beispielsweise als AS-Interface (ASI = Aktor-Sensor-Interface) oder als Steckverbinder, an das Schaltgerät oder das Erfassungsgerät angeschlossen. Die Befestigung der elektrischen Leiter erfolgt üblicherweise durch Schrauben, Cage-Clamps, Zugklemmen oder Schneidklemmen.

In den Fig. 1 bis 3 sind drei aus dem Stand der Technik bekannte Schraubverbindungen dargestellt. In Fig. 1 ist ein elektrischer Leiter 2 senkrecht zu der Schraubverbindung, d.h. der Befestigungsschraube 4, in eine Befestigungsvorrichtung 1 eingebracht. Nach dem Einschrauben der Befestigungsschraube 4 sitzt der elektrische Leiter 2 fest in der Befestigungsvorrichtung 1. Das elektrisch leitende Ende des elektrischen Leiters 2 kontaktiert dabei den fixen elektrischen Kontakt 3 der Befestigungsvorrichtung 1. Auf den Schaft der Befestigungsschraube 4 ist eine Befestigungsscheibe 13 zur zusätzlichen Unterstützung für die Befestigung des Endes des elektrischen Leiters 2 vorgesehen. Fig. 2 zeigt eine ähnliche Befestigung des Endes eines elektrischen Leiters 2. Auch hier liegt die Einführöffnung 5 seitlich im Gehäuse der Befestigungsvorrichtung 1. Die Einführöffnung 5 in Fig. 2 ist im Gegensatz zu der Einführöffnung 5 in Fig. 1 schräg in der Gehäusewandung angeordnet. Durch Anziehen der Befestigungsschraube 4 wird das Ende des elektrischen Leiters 2 von der Befestigungsscheibe 13 an den fixen elektrischen Kontakt 3 gedrückt und dort fixiert.

Fig. 3 zeigt eine weitere Befestigungsvorrichtung 1 eines elektrischen Leiters 2 an einen fixen elektrischen Kontakt 3 der Befestigungsvorrichtung 1. Die Einführöffnung 5 für den elektrischen Leiter 2 ist an der gleichen Seite, wie die Öffnung 8 zur Durchführung der Befestigungsschraube 4 bzw. zur Durchführung eines Werkzeuges zur Betätigung der Befestigungsschraube 4 vorgesehen. Das Ende des elektrischen Leiters 2 wird bei der Befestigung abgeknickt. Der fixe elektrische Kontakt 3 ist zur besseren Befestigung des Endes des elektrischen Leiters 2 schräg in der Befestigungsvorrichtung 1 angeordnet.

Derartige Befestigungsvorrichtungen weisen folgende Nachteile auf. Zum einen muss der elektrische Leiter durch die Einführöffnung unter die Befestigungsscheibe eingefädelt werden. Hierbei kann das Ende des elektrischen Leiters abknicken oder beschädigt werden, so dass die Kontaktierung des fixen elektrischen Kontaktes fehlerhaft ist. Ferner muss der elektrische Leiter nach dem Einfädeln bis zur Verschraubung in der eingefädelten Position gehalten werden. Hierzu sind beide Hände des Monteurs notwendig, da der elektrische Leiter sonst leicht aus der Einführöffnung herausrutschen kann. D.h., der Monteur muss mit einer Hand den elektrischen Leiter in der Befestigungsvorrichtung halten und mit der anderen Hand das Befestigungselement betätigen. Eine seitliche Einführung bzw. eine schräge Einführung des elektrischen Leiters bedingt des Weiteren ein großes Bauvolumen der Befestigungsvorrichtung und entsprechend des Schaltgerätes oder des Erfassungsgerätes, in dem die Befestigungsvorrichtung angeordnet ist.

Anstatt durch Befestigungsschrauben kann der elektrische Leiter gemäß des Standes der Technik auch durch sogenannte Cage-Clamp-Verbindungen oder andere Klemmverbindungen befestigt werden und so eine elektrische Verbindung zu einem fixen elektrischen Kontakt innerhalb der Befestigungsvorrichtung geschaffen werden. So sind aus dem Stand der Technik u.a. Printklemmen, Zugklemmen und Stecker mit Federkraftdoppelanschlüssen bekannt.

WO 02/15336 A offenbart ein elektrisches Gerät, welches ein Halteelement umfasst. Durch eine Öffnung des Halteelements kann ein Leiter durch das Halteelement durchgeschleift werden, so dass der Leiter durch eine Öffnung eines weiteren Halteelements wiederum durchgeschleift werden kann. Der Leiter kann somit durch mehrere Halteelemente des elektrischen Geräts durchgeschleift werden. Durch ein Verschieben des jeweiligen beweglichen Halteelements wird ein elektrischer Kontakt mit einer dem Halteelement zugehörigen Schneidklemme des elektrischen Geräts herbeigeführt.

Die Aufgabe der Erfindung besteht darin, eine Befestigungsvorrichtung und ein Schaltgerät oder ein Erfassungsgerät zu schaffen, die die zuvor genannten Nachteile des Standes der Technik nicht aufweisen. Insbesondere soll das Einführen des elektrischen Leiters in die Befestigungsvorrichtung vereinfacht werden und der Montageaufwand verringert werden.

Diese Aufgabe wird erfindungsgemäß durch eine Befestigungsvorrichtung mit den Merkmalen gemäß dem unabhängigen Patentanspruch 1 sowie durch ein Schaltgerät oder ein Erfassungsgerät mit den Merkmalen gemäß dem unabhängigen Patentanspruch 9 gelöst. Weitere Merkmale und Details der Erfindung ergeben sich aus den Unteransprüchen, der Beschreibung sowie den Zeichnungen. Merkmale und Details die im Zusammenhang mit der Befestigungsvorrichtung beschrieben sind gelten dabei selbstverständlich auch im Zusammenhang mit dem Schaltgerät oder dem Erfassungsgerät, und jeweils umgekehrt.

Gemäß dem ersten Aspekt der Erfindung wird die Aufgabe durch eine Befestigungsvorrichtung zur Befestigung wenigstens eines elektrischen Leiters an wenigstens einem fixen elektrischen Kontakt, aufweisend wenigstens ein Befestigungselement und wenigstens eine Öffnung zur Einführung des wenigstens einen elektrischen Leiters in die Befestigungsvorrichtung, wobei zwischen dem wenigstens einen Befestigungselement und der wenigstens einen Öffnung wenigstens ein Einführkanal zur Führung des wenigstens einen elektrischen Leiters zu dem wenigstens einen Befestigungselement vorgesehen ist, der zumindest bereichsweise gebogen ausgebildet ist, wobei die wenigstens eine Öffnung achsparallel zu einer zweiten Öffnung, durch die das wenigstens eine Befestigungselement oder ein Werkzeug zur Betätigung des Befestigungselementes in die Befestigungsvorrichtung einführbar ist, verläuft, gelöst.

Kern der Erfindung ist der zumindest bereichsweise gebogen ausgebildete Einführkanal. Durch einen derart ausgebildeten Einführkanal kann ein elektrischer Leiter bzw. das Ende eines elektrischen Leiters zielgenau zu dem Befestigungselement geführt werden. Das Ende des elektrischen Leiters kann nicht abknicken, sondern wird entsprechend dem gebogenen Bereich des Einführkanals ebenfalls gebogen. Der elektrische Leiter passt sich beim Einführen dem speziell ausgebildeten Einführkanal an. Der Durchmesser des Einführkanals ist vorteilhafterweise nur geringfügig größer, als der Durchmesser des elektrischen Leiters bzw. des Endes des elektrischen Leiters. Durch den zumindest bereichsweise gebogenen Einführkanal kann die wenigstens eine Öffnung, durch die der elektrische Leiter in die Befestigungsvorrichtung eingeführt wird, an der gleichen Seite angeordnet sein, wie die Öffnung, durch die das Befestigungselement, beispielsweise eine Befestigungsschraube, oder ein Werkzeug zur Betätigung des Befestigungselement eingeführt wird. Hierdurch kann das Bauvolumen der Befestigungsvorrichtung gering gehalten werden, wenn der elektrische Leiter an dem fixen elektrischen Kontakt der Befestigungsvorrichtung befestigt ist. Der Einführkanal kann einen Bereich aufweisen, der gebogen ausgebildet ist. Es ist auch denkbar, dass der gesamte Einführkanal gebogen ausgeformt ist. Der Einführkanal bildet eine schlauchartige Führung für den elektrischen Leiter.

Im weiteren Verlauf der Beschreibung wird meist von einer Befestigungsvorrichtung zur Befestigung eines elektrischen Leiters an einem fixen elektrischen Kontakt, aufweisend ein Befestigungselement und eine Öffnung zur Einführung des elektrischen Leiters in die Befestigungsvorrichtung, wobei zwischen dem Befestigungselement und der Öffnung ein Einführkanal zur Führung des elektrischen Leiters zu dem Befestigungselement vorgesehen ist, der zumindest bereichsweise gebogen ausgebildet ist, gesprochen. Es ist selbstverständlich, dass die Befestigungsvorrichtung mehrere Befestigungselemente und mehrere Öffnungen zur Einführung mehrerer elektrischer Leiter in die Befestigungsvorrichtung aufweisen kann. Zwischen einem der Befestigungselemente und einer entsprechenden Öffnung ist dann jeweils ein Einführkanal zur Führung eines der elektrischen Leiter zu einem Befestigungselement vorgesehen ist, der zumindest bereichsweise gebogen ausgebildet ist.

Bevorzugt ist eine Befestigungsvorrichtung, bei der der Einführkanal einen kegelstumpfförmigen bzw. trichterförmig ausgebildeten ersten Bereich aufweist, der ausgehend von der Öffnung in Richtung des Inneren der Befestigungsvorrichtung spitz zuläuft. Der kegelstumpfförmig ausgebildete erste Bereich erleichtert das Einführen des elektrischen Leiters in den Einführkanal. Durch den kegelstumpfförmigen bzw. trichterförmigen ersten Bereich des Einführkanals wird das Ende des elektrischen Leiters gezielt zu dem bogenförmig ausgebildeten Bereich des Einführkanals geführt. Hierdurch wird ein kompliziertes Einfädeln des Endes des elektrischen Leiters in die Befestigungsvorrichtung vermieden. Die breite Seite des kegelstumpfförmig ausgebildeten Bereiches liegt direkt an der wenigstens einen Öffnung, durch die der elektrische Leiter eingeführt wird. Der kegelstumpfförmig ausgebildete Bereich kann dabei ungefähr ein Drittel oder ungefähr die Hälfte des Einführkanals bilden. Vorteilhafterweise beginnt der gebogene Bereich des Einführkanals direkt an dem kegelstumpfförmig ausgebildeten Bereich des Einführkanals. Hier findet vorteilhafterweise ein direkter Übergang zwischen diesen beiden Bereichen statt. Der erste Bereich verläuft verjüngend in Richtung des Inneren der Befestigungsvorrichtung.

Dadurch, dass die wenigstens eine Öffnung achsparallel zu einer zweiten Öffnung, durch die das Befestigungselement oder ein Werkzeug zur Betätigung des Befestigungselementes in die Befestigungsvorrichtung einführbar ist, verläuft, kann das Bauvolumen der Befestigungsvorrichtung reduziert werden, im Vergleich zu einer Befestigungsvorrichtung, bei der die wenigstens eine Öffnung zur Durchführung des elektrischen Leiters an einer anderen Seite, als die zweite Öffnung zur Hindurchführung des Befestigungselementes, beispielsweise einer Befestigungsschraube, oder des Werkzeuges liegt.

Eine Befestigungsvorrichtung, bei der das Befestigungselement eine Befestigungsschraube oder ein Klemmelement ist, ist besonders bevorzugt. Das Befestigungselement kann beispielsweise als Zugklemme ausgebildet sein.

Insbesondere die Befestigung des elektrischen Leiters bzw. des Endes des elektrischen Leiters durch eine Befestigungsschraube stellt eine einfache und kostengünstige Befestigung dar. Der elektrische Leiter wird nach dem Einführen durch den Einführkanal zu der Befestigungsschraube geführt. D.h., das Ende des elektrischen Leiters wird zwischen den Kopf der Befestigungsschraube und den fixen elektrischen Kontakt geführt, so dass der Kopf der Befestigungsschraube nach dem Anziehen der Befestigungsschraube das Ende des elektrischen Leiters fest an dem fixen elektrischen Kontakt fixiert. Bevorzugt ist auf dem Schaft der Befestigungsschraube eine Befestigungsscheibe gesteckt, die den elektrischen Leiter, nach dem Anziehen der Befestigungsschraube, an dem fixen Kontakt befestigt. Das Befestigungselement kann auch als Cage-Clamp-Verbindung oder als andere Klemmverbindung ausgebildet sein. Entscheidend ist, wie das Ende des elektrischen Leiters mittels des zumindest teilweise gebogenen Bereiches des Einführkanals zu dem Befestigungselement geführt wird. Der gebogene Bereich des Einführkanals erlaubt eine exakte Positionierung des Endes des elektrischen Leiters.

Besonders bevorzugt ist eine Befestigungsvorrichtung, bei der der Einführkanal zur Kanalmitte hervorstehende Fixierelemente aufweist, durch die der elektrische Leiter oder die Ummantelung des elektrischen Leiters in dem Einführkanal fixierbar ist. Der elektrische Leiter ist bis auf das Ende des elektrischen Leiters durch eine Kunststoffhülle ummantelt. Das nichtummantelte Ende des elektrischen Leiters wird durch die Einführöffnung, den kegelstumpfförmig ausgebildeten ersten Bereich des Einführkanals und den gebogenen weiteren Bereich des Einführkanals zu dem Befestigungselement geführt. Der ummantelte Bereich des elektrischen Leiters wird vorteilhafterweise nur bis zu dem Ende des kegelstumpfförmig ausgebildeten ersten Bereichs bzw. bis zu dem Beginn des an den kegelstumpfförmig ausgebildeten ersten Bereiches angrenzenden weiteren Bereiches des Einführkanals in diesen eingeführt. Die zur Kanalmitte hervorstehenden Fixierelemente des Einführkanals sind bevorzugt in dem Bereich des Übergangs von dem kegelstumpfförmig ausgebildeten ersten Bereich und dem weiteren gebogenen Bereich des Einführkanals vorgesehen. Die Fixierelemente können dabei derart ausgebildet sein, dass sie das Einführen des elektrischen Leiters unterstützen bzw. nicht hindern, dass Herausziehen oder Herausrutschen des elektrischen Leiters jedoch verhindern oder zumindest erschweren. Die Fixierelemente können beispielsweise als Widerhaken ausgebildet sein. Hierzu sind die Fixierelemente spitz zulaufende Vorsprünge, die in Richtung des Befestigungselementes geneigt in den Einführkanal hineinragen. Die Fixierelemente können auch durch einen ringförmigen Vorsprung gebildet sein. Die Fixierelemente können aber auch senkrecht zur Mittelachse des Einführkanals aus der Innenmantelfläche des Einführkanals hervorstehen.

Bevorzugt ist eine Befestigungsvorrichtung, bei der der Einführkanal zumindest bereichsweise elastisch und/oder plastisch verformbar ausgebildet ist. Durch eine Druckausübung auf den Einführkanal kann dieser verformt werden. Dabei kann die Verformung dauerhaft sein. So kann auf eine Gehäuseseite der Befestigungsvorrichtung, an der der Einführkanal liegt, eine Kraft ausgeübt werden, durch die der Einführkanal zumindest bereichsweise elastisch oder plastisch verformt werden kann. Durch die Verformung können die Fixierelemente, beispielsweise in Form von spitzen, nadelartigen Vorsprüngen, in den elektrischen Leiter, insbesondere in die Ummantelung des elektrischen Leiters, eindringen, um diesen in dem Einführkanal zu fixieren. Diese Art der Fixierung des elektrischen Leiters an der Befestigungsvorrichtung ist besonders einfach und schnell durchführbar. Insbesondere kann dies durch nur eine Hand eines Monteurs erfolgen. D.h., nach dem Einführen des elektrischen Leiters durch den Einführkanal zu dem Befestigungselement, wird der elektrischen Leiter in dem Einführkanal fixiert, so dass er nicht mehr herausrutschen kann. Dann kann der Monteur die gleiche Hand benutzen, um beispielsweise die Befestigungsschraube anzuziehen, um dann die elektrische Kontaktierung zwischen dem Ende des elektrischen Leiters und dem fixen elektrischen Kontakt herzustellen. Die Montage des elektrischen Leiters in der Befestigungsvorrichtung kann durch eine derartige Befestigungsvorrichtung schnell und einfach erfolgen. Insbesondere kann eine Einhandmontage durchgeführt werden, was aufgrund des oft wenig vorhandenen Bauraumes und der manchmal schwer zugänglichen Lage der Befestigungsvorrichtung notwendig ist. Die Fixierelemente sind daher bevorzugt an dem elastisch und/oder plastisch verformbaren Bereich des Einführkanals vorgesehen.

Der gebogene Bereich des Einführkanals kann unterschiedlich ausgebildet sein. Insbesondere der Grad der Verbiegung kann variieren. Der gebogene Bereich dient dazu, beim Einführen des elektrischen Leiters in den Einführkanal das Ende des elektrischen Leiters zu verformen, um dieses optimal zu dem Befestigungselement zu führen. Hierdurch wird eine definierte Lage des elektrischen Leiters innerhalb der Befestigungsvorrichtung erreicht. Der gebogene Bereich des Einführkanals ermöglicht es, dass die Öffnung zur Einführung des elektrischen Leiters geneigt zu der Öffnung des Einführkanals, die dem Befestigungselement zugewandt ist, ausgebildet ist.

Eine bevorzugte Ausführungsform der Befestigungsvorrichtung sieht vor, dass der Einführkanal einen um 75-95° gebogenen Bereich aufweist. Insbesondere ein um 90° gebogener Bereich des Einführkanals ist besonders bevorzugt. Hierdurch kann die wenigstens eine Öffnung zur Einführung des elektrischen Leiters um 90° geneigt zu der Öffnung des Einführkanals, die dem Befestigungselement zugewandt ist, ausgebildet sein. Dies ermöglicht, dass das Bauvolumen der Befestigungsvorrichtung gering gehalten werden kann, da der elektrische Leiter nicht von einer anderen Seite, als das Befestigungselement in das Innere der Befestigungsvorrichtung eingeführt werden muss.

Der gebogene Bereich des Einführkanals der Befestigungsvorrichtung weist bevorzugt einen um 90° gebogenen Verlauf auf, der von dem spitz zulaufenden Ende des kegelstumpfförmig ausgebildeten ersten Bereichs ausgeht. Hierdurch wird das Ende des elektrischen Leiters nach der Einführung durch den kegelstumpfförmig ausgebildeten ersten Bereich direkt durch den anschließenden gebogenen Bereich zu dem Befestigungselement geführt. Dabei wird der Verlauf des elektrischen Leiters um 90° umgelenkt. Nach der Durchführung durch den gebogenen Bereich verläuft das Ende des elektrischen Leiters senkrecht zu der Mittelachse der einschraubbaren Befestigungsschraube. Hierdurch kann der elektrische Leiter optimal von der Befestigungsschraube an dem fixen elektrischen Kontakt der Befestigungsvorrichtung befestigt werden.

Die Fixierelemente der Befestigungsvorrichtung sitzen bevorzugt am Anfang des gebogenen Bereiches des Einführkanals, wobei der Anfang des gebogenen Bereiches dem spitz zulaufenden Ende des kegelstumpfförmig ausgebildeten ersten Bereiches des Einführkanals zugewandt ist. Die Fixierelemente können dabei an einem rippenförmigen Vorsprung an der Innenmantelfläche des Einführkanals angeordnet sein. Durch die Lage der Fixierelemente kann der eingeführte elektrische Leiter direkt am Anfang des gebogenen Bereiches gegen ein Herausrutschen gesichert werden. Dabei greifen die Fixierelemente bevorzugt in den ummantelten Bereich des elektrischen Leiters ein. Das freie Ende des elektrischen Leiters verläuft entlang des gebogenen Bereiches des Einführkanals bis zum Befestigungselement.

Gemäß dem zweiten Aspekt der Erfindung wird die Aufgabe ferner durch ein Schaltgerät oder durch ein Erfassungsgerät, mit einer Befestigungsvorrichtung zur Befestigung wenigstens eines elektrischen Leiters an wenigstens einem fixen elektrischen Kontakt des Schaltgerätes oder des Erfassungsgerätes, aufweisend wenigstens ein Befestigungselement und wenigstens eine Öffnung zur Einführung wenigstens eines elektrischen Leiters in die Befestigungsvorrichtung, wobei die Befestigungsvorrichtung gemäß dem ersten Aspekt der Erfindung ausgebildet ist, gelöst.

Die Befestigungsvorrichtung kann in verschiedensten Schaltgeräten oder Erfassungsgeräten angeordnet sein. Ein Schaltgerät kann beispielsweise ein Leistungsschalter, ein Halbleiterschaltgerät, ein Relais, ein Schütz, ein Motorenschutzrelais oder -schalter, ein Leistungsschalter oder ein Leitungsschutzschalter sein. Das Erfassungsgerät kann beispielsweise ein induktiver oder kapazitiver Näherungsschalter, ein optoelektronischer Sensor, ein Ultraschallsensor oder ein Drucksensor sein. Bevorzugt ist das Erfassungsgerät ein Positionsschalter. Die Positionsschalter können zusätzlich AS-Interface aufweisen. Schaltgeräte oder Erfassungsgeräte mit einer derartigen zuvor beschriebenen Befestigungsvorrichtung können sehr einfach und schnell an einem elektrischen Leiter angeschlossen bzw. ein elektrischer Leiter kann sehr einfach und schnell an ein Schaltgerät oder ein Erfassungsgerät mit einer derartigen zuvor beschriebenen Befestigungsvorrichtung angeschlossen werden. Dabei kann der elektrische Leiter aufgrund der Fixierelemente des Einführkanals der Befestigungsvorrichtung mit einer Hand an dem Schaltgerät oder dem Erfassungsgerät fixiert werden und eine elektrisch leitende Verbindung zu dem fixen elektrischen Kontakt der Befestigungsvorrichtung hergestellt werden.

Der elektrische Leiter kann zusätzlich durch ein Deckelelement an dem Schaltgerät oder dem Erfassungsgerät gehalten werden.

Die Erfindung wird nun anhand von Ausführungsbeispielen unter Bezugnahme auf die beiliegenden Zeichnungen näher erläutert.

Es zeigen:
- Figur 1: eine schematische Seitenansicht einer Befestigungs- vorrichtung gemäß des Standes der Technik;
- Figur 2: eine zweite schematische Seitenansicht einer Befes- tigungsvorrichtung gemäß des Standes der Technik;
- Figur 3: eine dritte schematische Seitenansicht einer Befes- tigungsvorrichtung gemäß des Standes der Technik;
- Figur 4: eine schematische Seitenansicht einer erfindungsge- mäßen Befestigungsvorrichtung;
- Figur 5: eine schematische Draufsicht auf eine die Befesti- gungsvorrichtung gemäß Fig. 4;
- Figur 6: eine weitere Seitenansicht einer erfindungsgemäßen Befestigungsvorrichtung;
- Figur 7: eine vergrößerte Darstellung des Bereichs des Ein- führkanal mit Fixierelementen.

Die Fig. 1-3 zeigen Befestigungsvorrichtungen gemäß dem Stand der Technik. Diese Figuren sind in der Beschreibungseinleitung beschrieben worden.

In der Fig. 4 ist eine schematische Seitenansicht einer Ausführungsform der Befestigungsvorrichtung 1 dargestellt. Zwischen der Öffnung 5 zur Durchführung des elektrischen Leiters 2 und dem Befestigungselement 4 ist ein Einführkanal 6 zur Führung des elektrischen Leiters 2 zu dem Befestigungselement 4 angeordnet. Der Einführkanal 6 weist einen ersten kegelstumpfförmigen Bereich 7 auf. Dieser kegelstumpfförmig ausgebildete erste Bereich 7 läuft ausgehend von der Öffnung 5 in Richtung des Inneren der Befestigungsvorrichtung 1 spitz zu. Der kegelstumpfförmig ausgebildete erste Bereich 7 erleichtert das Einführen des elektrischen Leiters 2 in den Einführkanal 6. Durch den kegelstumpfförmigen bzw. trichterförmigen ersten Bereich 7 des Einführkanals 6 wird das Ende des elektrischen Leiters 2 zu den bogenförmig ausgebildeten Bereich 12 des Einführkanals 6 geführt. Ein kompliziertes Einfädeln des Endes des elektrischen Leiters 2 in die Befestigungsvorrichtung 1 wird hierdurch vermieden. Die breite Seite des kegelstumpfförmig ausgebildeten Bereiches 7 liegt direkt an der Öffnung 5, durch die der elektrische Leiter 5 eingeführt werden kann. Der gebogene Bereich 12 des Einführkanals 6 folgt direkt dem kegelstumpfförmig ausgebildeten Bereich 7 des Einführkanals 6. Es findet in dieser Ausführungsform der Befestigungsvorrichtung 1 ein direkter Übergang zwischen diesen beiden Bereichen statt.

Durch einen derart ausgebildeten Einführkanal 6 kann ein elektrischer Leiter 2 bzw. das Ende eines elektrischen Leiters 2 zielgenau zu dem Befestigungselement 4 geführt werden, um von diesem an den fixen elektrischen Kontakt 3 der Befestigungsvorrichtung 1 geklemmt zu werden. Das Ende des elektrischen Leiters kann nicht fehlerhaft abknicken, sondern wird entsprechend dem gebogenen Bereich 12 des Einführkanals 6 gebogen. Der elektrische Leiter 2 passt sich beim Einführen dem speziell ausgebildeten Einführkanal 6 an. Der Durchmesser des Einführkanals 6 ist vorteilhafterweise nur geringfügig größer, als der Durchmesser des elektrischen Leiters 2 bzw. des Endes des elektrischen Leiters 2. Der Einführkanal 6 bildet eine schlauchartige Führung für den elektrischen Leiter 2.

Die Öffnung 5, durch die der elektrische Leiter in die Befestigungsvorrichtung eingeführt wird, ist an derselben Gehäuseseite der Befestigungsvorrichtung 1 angeordnet, wie die zweite Öffnung 8, durch die das Befestigungselement 4, hier eine Befestigungsschraube, eingeführt werden kann. Hierdurch kann das Bauvolumen der Befestigungsvorrichtung 1 gering gehalten werden, wenn der elektrische Leiter 2 an dem fixen elektrischen Kontakt 3 der Befestigungsvorrichtung 1 befestigt ist.

Es ist selbstverständlich denkbar, dass die Befestigungsvorrichtung 1 zur Befestigung eines elektrischen Leiters 2 an einem fixen elektrischen Kontakt 3, zwei oder mehr Befestigungselemente 4 und entsprechende Öffnungen 5 zur Einführung von mehreren elektrischen Leitern 2 in die Befestigungsvorrichtung 1 aufweist, wobei zwischen den Befestigungselementen 4 und den Öffnungen 5 jeweils ein Einführkanal 6 zur Führung eines der elektrischen Leiter 2 zu den jeweiligen Befestigungselementen 4 vorgesehen sind, der zumindest bereichsweise gebogen ausgebildet ist.

Das Ende des elektrischen Leiters 2 wird durch den Einführkanal 6 derart verformt, dass dieses senkrecht zu der Mittelachse des Schaftes der Befestigungsschraube 4 verläuft. Hierdurch kann die Befestigungsschraube 4 bzw. die auf der Befestigungsschraube 4 aufgesteckte Befestigungsscheibe 13 das Ende des elektrischen Leiters 2 optimal an dem fixen elektrischen Kontakt 3 der Befestigungsvorrichtung 1 befestigen.

Der gebogenen Bereich 12 des Einführkanals 6, hier ist der Verlauf des Einführkanals 6 um 90° gebogen, ermöglicht zum einen den kompakten Aufbau der Befestigungsvorrichtung 1 und zum anderen die optimale Führung des Endes des elektrischen Leiters 2 zu dem Befestigungselement 4.

In der Fig. 5 ist eine Draufsicht auf die Befestigungsvorrichtung 1 gemäß Fig. 4 dargestellt. Die Öffnung 5 zur Durchführung des elektrischen Leiters 2 ist achsparallel zu der zweiten Öffnung 8, die zur Einführung des Befestigungselementes 4 bzw. eines Werkzeuges zum Betätigen des Befestigungselementes 4 dient, angeordnet. Bei Öffnungen 5, 8 sind somit von einer Seite zugänglich, so dass das Bauvolumen der Befestigungsvorrichtung 1 gering gehalten werden kann, wenn der elektrischen Leiter 2 an der Befestigungsvorrichtung 1 befestigt ist.

In der Fig. 6 ist die gleiche Befestigungsvorrichtung 1, wie Fig. 4 gezeigt. Der einzige Unterschied ist, dass die Befestigungsvorrichtung 1 durch ein Deckelelement 11 eines Schaltgerätes oder eines Erfassungsgerätes abgedeckt ist, so dass der elektrischen Leiter 2 bzw. der ummantelte Bereich 10 des elektrischen Leiters 2 außerhalb der Befestigungsvorrichtung 1 abgenickt wird.

In der Fig. 7 ist der in Fig. 6 mit A gekennzeichnete Bereich vergrößert dargestellt. Der elektrische Leiter 2 ist durch den kegelstumpfförmigen ersten Bereich 7 des Einführkanals 6 in diesen eingeführt worden. Das nicht ummantelte Ende des elektrischen Leiters 2 folgt dem gebogenen Bereich 12 des Einführkanals 6. Der gebogene Bereich 12 des Einführkanals 6 sitzt direkt an dem spitz zulaufenden Ende des kegelstumpfförmigen ersten Bereiches 7. In dem Übergangsbereich von dem kegelstumpfförmigen ersten Bereich 7 und dem gebogenen Bereich 12 des Einführkanals 6 sind Fixierelemente 9 vorgesehen. Diese Fixierelemente 9 dienen dazu den einmal eingeführten elektrischen Leiter 2 in dem Einführkanal 6 bzw. in der Befestigungsvorrichtung 1 zu halten. Hierzu können die Fixierelemente 9 widerhakenförmig Richtung der Mittelachse des Einführkanals 6 hervorstehen. Dabei sind die Fixierelemente 9 derart angeordnet, dass sie lediglich das Herausrutschen des elektrischen Leiters 2 aus dem Einführkanal 6 verhindern. In einer anderen bevorzugten Ausführungsform der Befestigungsvorrichtung 1 kann vorgesehen sein, dass der Einführkanal 6 zumindest bereichsweise elastisch und/oder plastisch verformbar ausgebildet ist. Hierdurch können die zur Mittelachse des Einführkanals 6 hervorstehenden Fixierelemente 9, die bevorzugt in Form von spitzen nadelförmigen Vorsprüngen gebildet sind, in den elektrischen Leiter eindrückt werden, so dass diese in dem Einführkanal 6 fixiert ist. Dabei werden die Fixierelemente 9 insbesondere in die Ummantelung 10 des elektrischen Leiters 2 eingedrückt. Durch die plastische Verformung des Einführkanals 6 bleibt die Fixierung des elektrischen Leiters 2 in dem Einführkanal 6 dauerhaft. Ist der Einführkanal zumindest bereichsweise elastisch ausgebildet, kann sich die Fixierung nach einer Weile von alleine wieder lösen. Die Fixierung besteht aber solange, bis das Ende des elektrischen Leiters 2 durch das Befestigungselement 4 an dem fixen elektrischen Kontakt 3 der Befestigungsvorrichtung 1 befestigt ist. Da die Befestigung des Endes des elektrischen Leiters 2 in der Regel unmittelbar nach der Durchführung des elektrischen Leiters 2 durch den Einführkanal 6 erfolgt, ist eine kurzfristige Fixierung des elektrischen Leiters 2 mittels der Fixierelemente 9 ausreichend.

Eine bevorzugte Ausführungsform der Befestigungsvorrichtung 1 sieht vor, dass der Einführkanal 6 einen um 75-95° gebogenen Bereich 12 aufweist. Insbesondere ein um 90° gebogener Bereich 12 des Einführkanals 6 ist besonders bevorzugt, wie in Fig. 4 und 7 dargestellt. Hierdurch kann die Öffnung 5 zur Einführung des elektrischen Leiters um 90° geneigt zu der Öffnung 14 des Einführkanals 6, die dem Befestigungselement 4 zugewandt ist, ausgebildet sein. Dies ermöglicht, dass das Bauvolumen der Befestigungsvorrichtung 1 gering gehalten werden kann, da der elektrische Leiter 2 an der gleichen Seite, wie das Befestigungselement 4 oder das Werkzeug zur Betätigung des Befestigungselementes 4 in das Innere der Befestigungsvorrichtung 1 eingeführt werden muss.

## Patentansprüche

1. Befestigungsvorrichtung (1) zur Befestigung wenigstens eines elektrischen Leiters (2) an wenigstens einem fixen elektrischen Kontakt (3), aufweisend wenigstens ein Befestigungselement (4) und wenigstens eine Öffnung (5) zur Einführung des wenigstens einen elektrischen Leiters (2) in die Befestigungsvorrichtung (1), **dadurch gekennzeichnet, dass** zwischen dem wenigstens einen Befestigungselement (4) und der wenigstens einen Öffnung (5) zumindest ein Einführkanal (6) zur Führung des wenigstens einen elektrischen Leiters (2) zu dem wenigstens einen Befestigungselement (4) vorgesehen ist, der zumindest bereichsweise gebogen ausgebildet ist, wobei die wenigstens eine Öffnung (5) achsparallel zu einer zweiten Öffnung (8), durch die das wenigstens eine Befestigungselement (4) oder ein Werkzeug zur Betätigung des Befestigungselementes (4) in die Befestigungsvorrichtung (1) einführbar ist, verläuft.

2. Befestigungsvorrichtung (1) nach Anspruch 1, **dadurch gekennzeichnet, dass** der wenigstens eine Einführkanal (6) einen kegelstumpfförmig ausgebildeten ersten Bereich (7) aufweist, der ausgehend von der wenigstens einen Öffnung (5) in Richtung des Inneren der Befestigungsvorrichtung (1) spitz zuläuft.

3. Befestigungsvorrichtung (1) nach einem der Ansprüche 1 bis 2, **dadurch gekennzeichnet, dass** das wenigstens eine Befestigungselement (4) eine Befestigungsschraube oder ein Klemmelement ist.

4. Befestigungsvorrichtung (1) nach einem der Ansprüche 1 bis 3, **dadurch gekennzeichnet, dass** der wenigstens eine Einführkanal (6) zur Kanalmitte hervorstehende Fixierelemente (9) aufweist, durch die der elektrische Leiter (2) oder die Ummantelung (10) des elektrischen Leiters (2) in dem Einführkanal (6) fixierbar ist.

5. Befestigungsvorrichtung (1) nach einem der Ansprüche 1 bis 4, **dadurch gekennzeichnet, dass** der wenigstens eine Einführkanal (6) zumindest bereichsweise elastisch und/oder plastisch verformbar ausgebildet ist.

6. Befestigungsvorrichtung (1) nach Anspruch 5, **dadurch gekennzeichnet, dass** die Fixierelemente (9) an dem elastisch und/oder plastisch verformbaren Bereich des wenigstens einen Einführkanals (6) vorgesehen sind.

7. Befestigungsvorrichtung (1) nach einem der Ansprüche 1 bis 6, **dadurch gekennzeichnet, dass** der wenigstens eine Einführkanal (6) einen um 75-95° gebogenen Bereich aufweist.

8. Befestigungsvorrichtung (1) nach einem der Ansprüche 1 bis 7, **dadurch gekennzeichnet, dass** der wenigstens eine Einführkanal (6) von dem spitz zulaufenden Ende des kegelstumpfförmig ausgebildeten ersten Bereichs (7) ausgehend einen um 90° gebogenen Verlauf aufweist.

9. Befestigungsvorrichtung (1) nach einem der Ansprüche 4 bis 8, **dadurch gekennzeichnet, dass** die Fixierelemente (9) am Anfang des gebogenen Bereiches des wenigstens einen Einführkanals (6) sitzen, wobei der Anfang des gebogenen Bereiches dem spitz zulaufenden Ende des kegelstumpfförmig ausgebildeten Bereiches (7) des wenigstens einen Einführkanals (6) zugewandt ist.

10. Schaltgerät oder Erfassungsgerät, mit einer Befestigungsvorrichtung zur Befestigung wenigstens eines elektrischen Leiters an wenigstens einem fixen elektrischen Kontakt des Schaltgerätes oder Erfassungsgerätes, aufweisend wenigstens ein Befestigungselement und wenigstens eine Öffnung zur Einführung des wenigstens einen elektrischen Leiters in die Befestigungsvorrichtung, **dadurch gekennzeichnet, dass** die Befestigungsvorrichtung (1) nach einem der Ansprüche 1 bis 9 ausgebildet ist.

11. Schaltgerät oder Erfassungsgerät nach Anspruch 10, **dadurch gekennzeichnet, dass** der wenigstens eine elektrische Leiter (2) durch ein Deckelelement (11) an dem Schaltgerät oder dem Erfassungsgerät gehalten ist.

## Claims

1. Fastening apparatus (1) for fastening at least one electrical conductor (2) to at least one fixed electrical contact (3), having at least one fastening element (4) and at least one opening (5) for inserting the at least one electrical conductor (2) into the fastening apparatus (1), **characterized in that** at least one insertion channel (6) for guiding the at least one electrical conductor (2) to the at least one fastening element (4) is provided between the at least one fastening element (4) and the at least one opening (5), at least a region of said insertion channel being bent, wherein the at least one opening (5) runs axially parallel with respect to a second opening (8), through which the at least one fastening element (4) or a tool for actuating the fastening element (4) can be inserted into the fastening apparatus (1).

2. Fastening apparatus (1) according to Claim 1, **characterized in that** the at least one insertion channel (6) has a first region (7), which is in the form of a truncated cone and, starting from the at least one opening (5), tapers to a point in the direction of the interior of the fastening apparatus (1).

3. Fastening apparatus (1) according to either of Claims 1 and 2, **characterized in that** the at least one fastening element (4) is a fastening screw or a clamping element.

4. Fastening apparatus (1) according to one of Claims 1 to 3, **characterized in that** the at least one insertion channel (6) has fixing elements (9) which protrude towards the centre of the channel and by means of which the electrical conductor (2) or the sheath (10) of the electrical conductor (2) can be fixed in the insertion channel (6).

5. Fastening apparatus (1) according to one of Claims 1 to 4, **characterized in that** at least a region of the at least one insertion channel (6) is elastically and/or plastically deformable.

6. Fastening apparatus (1) according to Claim 5, **characterized in that** the fixing elements (9) are provided on the elastically and/or plastically deformable region of the at least one insertion channel (6).

7. Fastening apparatus (1) according to one of Claims 1 to 6, **characterized in that** the at least one insertion channel (6) has a region which is bent through 75-95°.

8. Fastening apparatus (1) according to one of Claims 1 to 7, **characterized in that** the at least one insertion channel (6), starting from that end of the first region (7) in the form of a truncated cone which tapers to a point, has a profile which is bent through 90°.

9. Fastening apparatus (1) according to one of Claims 4 to 8, **characterized in that** the fixing elements (9) are positioned at the start of the bent region of the at least one insertion channel (6), wherein the start of the bent region faces that end of the region (7) in the form of a truncated cone which tapers to a point of the at least one insertion channel (6).

10. Switching device or detection device, with a fastening apparatus for fastening at least one electrical conductor to at least one fixed electrical contact of the switching device or detection device, having at least one fastening element and at least one opening for inserting the at least one electrical conductor into the fastening apparatus, **characterized in that** the fastening apparatus (1) is designed according to one of Claims 1 to 9.

11. Switching device or detection device according to Claim 10, **characterized in that** the at least one electrical conductor (2) is held on the switching device or the detection device by a cover element (11).

## Revendications

1. Dispositif ( 1 ) de fixation pour la fixation d'au moins un conducteur (2) électrique sur au moins un contact ( 3 ) électrique fixe, comportant au moins un élément ( 4 ) de fixation et au moins une ouverture ( 5 ) pour l'introduction du au moins un conducteur ( 2 ) électrique dans le dispositif ( 1 ) de fixation, **caractérisé en ce qu'**entre le au moins un élément ( 4 ) de fixation et la au moins une ouverture ( 5 ) est prévu au moins un canal (6) d'introduction pour le guidage du au moins un conducteur ( 2 ) électrique, par rapport au au moins un élément ( 4 ) de fixation, canal qui est courbé au moins par endroit, la au moins une ouverture ( 5) s'étendant parallèlement à l'axe, par rapport à une deuxième ouverture ( 8 ) par laquelle au moins un élément ( 4 ) de fixation ou un outil pour l'actionnement de l'élément ( 4 ) de fixation peut être introduit dans le dispositif ( 1) de fixation.

2. Dispositif ( 1) de fixation suivant la revendication 1, **caractérisé en ce que** le au moins un canal ( 6 ) d'introduction a une première zone ( 7 ) en forme de tronc de cône qui, en partant de la au moins une ouverture ( 5 ) pointe, en direction de l'intérieur du dispositif (1) de fixation.

3. Dispositif (1) de fixation suivant l'une des revendications 1 à 2, **caractérisé en ce que** le au moins un élément ( 4 ) de fixation est une vis de fixation ou un élément de serrage.

4. Dispositif (1) de fixation suivant l'une des revendications 1 à 3, **caractérisé en ce que** le au moins un canal ( 6 ) d'introduction a des éléments ( 9 ) d'immobilisation en saillie par rapport au milieu du canal et par lesquels le conducteur ( 2 ) électrique ou l'enveloppe ( 10 ) du conducteur ( 2 ) électrique peut être immobilisé dans le canal ( 6) d'introduction.

5. Dispositif (1) de fixation suivant l'une des revendications 1 à 3, **caractérisé en ce que** le au moins un canal ( 6 ) d'introduction est déformable élastiquement et/ou plastiquement, au moins par endroit.

6. Dispositif ( 1 ) de fixation suivant la revendication 5, **caractérisé en ce que** les éléments ( 9 ) d'immobilisation sont prévus sur la partie du au moins un canal ( 6 ) d'introduction, qui est déformable élastiquement et/ou plastiquement.

7. Dispositif (1) de fixation suivant l'une des revendications 1 à 6, **caractérisé en ce que** le au moins un canal ( 6 ) d'introduction a une zone courbée de 75 à 95°.

8. Dispositif ( 1 ) de fixation suivant l'une des revendications 1 à 7, **caractérisé en ce que** le au moins un canal ( 6 ) d'introduction a un tracé de 90° en partant de l'extrémité en pointe de la première zone ( 7 ) en forme de tronc de cône.

9. Dispositif (1) de fixation suivant l'une des revendications 4 à 8, **caractérisé en ce que** les éléments ( 9 ) d'immobilisation sont assis au début de la zone courbée du au moins un canal (6) d'introduction, le début de la zone courbée étant tourné vers l'extrémité en pointe de la zone ( 7 ) en forme de tronc de cône du au moins un canal ( 6) d'introduction.

10. Appareil de commutation ou appareil de détection, comprenant un dispositif de fixation pour la fixation d'au moins un conducteur électrique sur au moins un contact électrique fixe de l'appareil de commutation ou de l'appareil de détection, comportant au moins un élément de fixation et au moins une ouverture pour l'introduction du au moins un conducteur électrique dans le dispositif de fixation, **caractérisé en ce que** le dispositif ( 1 ) de fixation est constitué suivant l'une des revendications 1 à 9.

11. Appareil de commutation ou appareil de détection suivant la revendication 10, **caractérisé en ce que** le au moins un conducteur (2) électrique est maintenu sur l'appareil de commutation ou sur l'appareil de détection par un élément ( 11 ) formant couvercle.
